# EUROPÄISCHE PATENTANMELDUNG

(11) **EP 4 621 127 A1**
(43) Veröffentlichungstag der Anmeldung: **24.09.2025**
(21) Anmeldenummer: 25164153.6
(22) Anmeldetag: 17.03.2025
(51) Int. Cl.: D21J 3/00

(54) **WERKZEUG FÜR EINE VERARBEITUNG VON FASERHALTIGEM MATERIAL, FORMANLAGE UND VERFAHREN ZUR HERSTELLUNG VON FASERHALTIGEN ERZEUGNISSEN**

(30) Priorität: 20.03.2024 DE 102024107894
(71) Anmelder: KIEFEL GmbH, 83395 Freilassing (DE)
(72) Erfinder: Hausmann, Matthias, 5091 Unken (AT); Reiner, Dominic, 14169 Berlin (DE)
(74) Vertreter: DTS Patent- und Rechtsanwälte PartmbB

(57) **Zusammenfassung**

Es werden ein Werkzeug für eine Verarbeitung von faserhaltigem Material für die Herstellung von dreidimensionalen Erzeugnissen, eine Formanlage zur Herstellung von faserhaltigen Erzeugnissen und ein Verfahren zur Herstellung von faserhaltigen Erzeugnissen beschrieben.

## Beschreibung

### Technisches Gebiet

Es werden ein Werkzeug für eine Verarbeitung von faserhaltigem Material für die Herstellung von dreidimensionalen Erzeugnissen, eine Formanlage zur Herstellung von faserhaltigen Erzeugnissen und ein Verfahren zur Herstellung von faserhaltigen Erzeugnissen beschrieben.

Faserhaltige Materialien werden mitunter eingesetzt, um bspw. Verpackungen für Lebensmittel (bspw. Schalen, Kapseln, Boxen, etc.) und Konsumgüter (bspw. elektronische Geräte etc.) sowie Getränkebehälter herzustellen. Es werden auch Alltagsgegenstände, wie bspw. Einwegbesteck und -geschirr, aus faserhaltigem Material hergestellt. Faserhaltige Materialien umfassen natürliche Fasern oder künstliche Fasern. In letzter Zeit wird vermehrt faserhaltiges Material eingesetzt, welches Naturfasern aufweist oder aus solchen besteht, die bspw. aus nachwachsenden Rohstoffen oder Altpapier gewonnen werden können.

### Hintergrund

Faserhaltige Materialien können in einem feuchten Zustand in einem sogenannten "Wet-Fiber"-Verarbeitungsprozess verarbeitet werden, wobei Naturfasern bspw. in einer wässrigen Fasersuspension (Pulpe) und ggf. weiteren Zusätzen, wie z.B. Stärke, vermischt werden. Die Pulpe kann bspw. einen Anteil von Naturfasern zwischen 0,5 bis 10 Gew.-% aufweisen. Der Anteil an Naturfasern variiert in Abhängigkeit des Verfahrens, welches zur Herstellung von Verpackungen etc. angewandt wird, und der Produkteigenschaften des herzustellenden Produkts. Zusätze in einer Pulpe können Auswirkungen auf die Farbe, die Barriereeigenschaften und mechanische Eigenschaften haben.

Die Fasern werden zur Herstellung von dreidimensionalen Erzeugnissen aus der Pulpe über ein Ansaugwerkzeug angesaugt, wobei sich die Fasern dann an der Oberfläche (Ansaugfläche) eines Ansaugkörpers anlagern, die im Wesentlichen der Geometrie eines herzustellenden Erzeugnisses entspricht. Das Ansaugen bewirkt hierbei auch ein Entwässern des angesaugten Faserkuchens bzw. des daraus entstehenden Vorformlings. In der Regel weist ein solcher feuchter Vorformling nach dem Ansaugen einen Feuchtigkeitsgehalt von 50 bis 70 Gew.-% auf.

Eine Vorrichtung und ein Herstellungsverfahren zur Herstellung von Erzeugnissen aus Fasern sind bspw. aus DE 10 2019 127 562 A1 bekannt.

Nach dem Ansaugen der Fasern ist es bereits vorgeschlagen worden, den Faserkuchen vorzupressen, um ihn weiter zu entwässern und zu festigen. Hierzu ist es weiter bekannt, mit Hilfe eines Sprühbalkens die Unterseite des Ansaugwerkzeugs mit Wasser abzusprühen, um Fasern im Randbereich des Ansaugkörpers zu entfernen bzw. auszurichten, damit die Faserkuchen bereits vor dem Vorpressen eine glatte Randausbildung ohne Fransen etc. aufweisen, was im Ergebnis im weiteren Herstellungsprozess die Ausbildung des Rands von faserhaltigen Erzeugnissen verbessert.

Beim Ansaugen von Fasern können besonders zwei Arten unerwünschter Faserablagerungen auftreten, die durch den weiteren Verarbeitungsprozess hindurch erhalten bleiben und am fertigen Erzeugnis zu Überständen von Fasern im Randbereich führen. Die Fasern, die sich während des Ansaugens in die Kavität eines Ansaugkörpers des Ansaugwerkzeugs an die Ansaugfläche legen und dort zu einem Verbund werden, zeigen im Randbereich die Tendenz, sich entlang der Bewegungsrichtung auf einer Abstreifkante abzusetzen (Typ I). Um die Faserüberstände an einer Innenkante der Kavität zu beseitigen, können Vorpresskörper eines Vorpresswerkzeugs eine Lippe aufweisen, welche überstehende Fasern entlang der Abstreifkante in Richtung Kavität schiebt. Wenn Fasern über den Bereich, in dem die Lippe greift, in den Randbereich hineinragen, klemmt sie diese ab. In der Folge entstehen Faserüberstände. Diese bleiben in der Regel durch den Prozess hindurch erhalten und führen schließlich zu einem Faserüberschuss am Enderzeugnistaußenrand. Der Überschuss äußert sich dort in Form von ausgefransten und wellenähnlichen Kanten.

Beim Ansaugen taucht das Ansaugwerkzeug in Bodenrichtung in ein Pulpebecken ein. Beim Herausfahren aus diesem Becken entsteht eine weitere Form unerwünschter Faserablagerungen (Typ II), wobei sich Faserklumpen aus der Pulpe auf der Werkzeugoberfläche ablagern. Legen sich Klumpen in den Randbereich der Kavitäten ab, so werden auch diese in der Regel von der Lippe eines Vorpresskörpers abgeklemmt. Die dabei entstehenden Überstände bleiben durch den Prozess hinweg erhalten und bilden große Überstände am Enderzeugnis.

Bekannte Ausführungen eines Sprühbalkens gewährleisten jedoch keine zuverlässige Reinigung eines Erzeugnisrandbereichs, da ein Sprühbalken nur entlang einer linearen Achse vom oberen Kavitätsende bis zum unteren bewegt. Die lineare Achse führt zu unterschiedlichen Relativgeschwindigkeiten an den unterschiedlich ausgerichteten Abstreifkanten. Eine Kante, die senkrecht zur Bewegung des Sprühbalkens ausgerichtet ist, wird in der Regel weniger zuverlässig gereinigt als eine Kante, die waagerecht zur Sprühachsenbewegung verläuft.

Darüber hinaus ist es mit einem Sprühbalken nicht möglich, den Randbereich von Kavitäten gezielt zu reinigen. Stattdessen werden eine Trägerplatte für die Kavitäten vollständig und alle darauf verbauten Kavitäten besprüht. Abhängig von Größe und Anzahl der verbauten Kavitäten fällt nur ein vergleichsweise geringer Teil des Strahls auf den kritischen Randbereich ab. Das führt auch dazu, dass der Innenbereich der Kavitäten, die zu diesem Zeitpunkt bereits mit Fasern ausgefüllt sind, mit dem Strahl ausgesprüht werden. Dabei werden die Fasern wieder aufgeweicht. Ferner können sich Faserklumpen lösen und sich teilweise im Randbereich ablegen, der ursprünglich von Fasern befreit werden sollte. Weiterhin bewirkt ein solcher Faserflug neben der Verunreinigung des Randbereiches auch zu einer Verunreinigung des Maschinenraums.

Im Ergebnis ist es daher weiterhin nötig, Ränder von solchen Erzeugnissen nachzubearbeiten. Des Weiteren ist ein hoher Ressourceneinsatz (Wasser, Energie, etc.) und eine komplexe Maschinengestaltung erforderlich. Schließlich kommt es zu einer hohen Verschmutzung von Maschinen und Maschinenkomponenten.

### Aufgabe

Demgegenüber besteht die Aufgabe darin eine Lösung anzugeben, welche die Nachteile des Stands der Technik behebt. Eine weitere Aufgabe besteht darin, die Randausbildung möglichst früh in einem Faserverarbeitungsprozess zu optimieren. Weiterhin soll der Aufwand und Bauraum für die Randausbildung gering gehalten werden und dabei auch der Ressourceneinsatz niedrig gehalten werden.

### Lösung

Die vorstehend genannte Aufgabe wird durch ein Werkzeug für eine Verarbeitung von faserhaltigem Material für die Herstellung von dreidimensionalen Erzeugnissen gelöst, aufweisend einen Formkörper mit einer dreidimensionalen Oberfläche, welche im Wesentlichen die Gestalt eines zu formenden Erzeugnisses abbildet, wobei der Formkörper einen umlaufenden Randbereich aufweist, ferner aufweisend eine Sprühanordnung, über welche ein Medium zur Ausrichtung von Fasern im Randbereich des Formkörpers und/oder zur Ausrichtung von Fasern im Randbereich eines gegenüberliegenden Werkzeugs mit einem weiteren Formkörper ausgebbar ist.

Die Integration einer Sprühanordnung in das Werkzeug (Ansaugwerkzeug oder Vorpresswerkzeug) zur Verarbeitung von Fasern bietet den Vorteil ein Medium als Medienstrom gezielt auszubringen und auf einen Bereich zu bringen, der für die Randausbildung wesentlich ist. Damit werden nicht relevante Bereiche nicht besprüht und das Besprühen trifft in der für den jeweiligen Anwendungsfall gezielt nur die relevanten Bereiche in der gewünschten Ausrichtung und Stärke.

Als Medium kann bspw. Wasser, ein Gas oder Gasgemisch (z.B. Luft) oder ein Luftwassergemisch verwendet werden. In weiteren Ausführungen können auch andere Medien (Flüssigkeiten) oder Zusätze für die vorstehend beschriebenen Medien verwendet werden, um bspw. die Verbindung von Fasern und/oder (Barriere)-Eigenschaften zu beeinflussen.

Der über die Sprühanordnung, welche bspw. mehrere Auslässe aufweisen kann, austretende Medienstrom kann dabei bspw. auf ein weiteres gegenüberliegendes Werkzeug gerichtet sein, so dass die Fasern am gegenüberliegenden Werkzeug im Randbereich in eine Kavität hineingedrückt werden können. Alternativ oder zusätzlich können Fasern, die über einen Randbereich am gegenüberliegenden Werkzeug abstehen weggesprüht werden. In Folge dessen kommt es zu einer klaren Randausbildung ohne abstehende Fasern. Bei der weiteren Verarbeitung wird der Rand nur noch trockener und fester, so dass hierüber keine Beeinträchtigung der Randausbildung auftritt. Somit weisen finale Erzeugnisse eine Randausbildung ohne Ausfransungen auf.

Dabei kann die Sprühanordnung so ausgebildet sein, dass ein über bspw. mehrere Auslässe austretender Medienstrom gezielt Bereiche bspw. eines gegenüberliegenden Werkzeugs und Fasern trifft und dabei ablenkt und/oder bewegt.

Die Auslässe selbst können in weiteren Ausführungen bspw. als Düsen ausgebildet sein. Anstelle von Düsen können auch einfache Bohrungen, Schlitze, etc. Auslässe sein, die ein "Sprühen" ermöglichen.

In weiteren Ausführungen können der Formkörper und der weitere Formkörper eines gegenüberliegenden Werkzeugs unterschiedlich ausgebildet sein. Bspw. kann es sich einem korrespondierenden Paar von Werkzeugen um ein Ansaugwerkzeug und ein Vorpresswerkzeug handeln. Anstatt wie bisher aus dem Stand der Technik bekannt nach dem Ansaugen die Unterseite eines Ansaugwerkzeugs mithilfe eines Sprühbalkens vollständig abzusprühen, wird bei einem bestimmbaren Abstand zwischen dem Vorpresswerkzeug und dem Ansaugwerkzeug ein Medienstrom über die Sprühanordnung an einem der Werkzeuge ausgegeben. Da die beiden Werkzeuge hinsichtlich der Ausgestaltung von herzustellenden Erzeugnissen aufeinander abgestimmt sind, trifft der Medienstrom im Randbereich immer einen entsprechenden Randbereich des gegenüberliegenden Werkzeugs. Ferner kann bei einem der beiden Werkzeuge entsprechend die Ausrichtung von Auslässen, bspw. von Düsen, der Sprühanordnung und die Menge an ausgegeben Medium gezielt auf die Ausgestaltung des jeweils anderen Werkzeugs erfolgen.

In weiteren Ausführungen kann die Sprühanordnung Auslässe aufweisen, die in regelmäßigen Abständen angeordnet sind, so dass ein gleichmäßiges Absprühen erfolgen kann.

In weiteren Ausführungen kann die Sprühanordnung ein gemeinsames Reservoir zur Bereitstellung eines Mediums für die Auslässe (bspw. Düsen) aufweisen, so dass ein Druckausgleich bereitgestellt wird und der Druck bzw. die Medienausgabe an allen Auslässen gleichmäßig erfolgt.

In weiteren Ausführungen kann die Sprühanordnung mindestes eine Zuführung zu dem Reservoir aufweisen. In noch weiteren Ausführungen können mehrere Zuführungen vorgesehen sein, die gleichmäßig, vorzugsweise symmetrisch verteilt angeordnet sein, so dass die Ausgabe eines gleichmäßigen Medienstroms an allen Auslässen weiter unterstützt wird.

In weiteren Ausführungen kann die Sprühanordnung mindestens eine Ablenkanordnung zum Ablenken und/oder Auffächern eines austretenden Medienstroms aufweisen. Die Ablenkanordnung kann bspw. eine Ablenkzunge aufweisen. Damit kann die Auffächerung eines Medienstroms erreicht werden. Zudem kann damit die Richtung des ausgegebenen Medienstroms im Hinblick auf die Ausgestaltung eines korrespondierenden Werkzeugs (gegenüberliegenden Werkzeugs) erfolgen.

In weiteren Ausführungen kann die Ablenkanordnung eine parallel zum Randbereich des Formkörpers verlaufende durchgehende Ablenkkante aufweisen. Die Ablenkanordnung kann bspw. eine umlaufende Ablenkkante aufweisen. Die Ablenkkante kann so ausgebildet sein, dass über Auslässe der Sprühanordnung ein umlaufender Medienstrom ausgegeben wird, der wie ein "Vorhang" im Wesentlichen gleichmäßig auf den Randbereich eines gegenüberliegenden Werkzeugs trifft.

In weiteren Ausführungen kann die Ablenkanordnung einen Ablenkwinkel für einen aus der Sprühanordnung austretenden Medienstrom von 0 bis 85° bezogen auf die Austrittsrichtung aufweisen.

In weiteren Ausführungen kann die Ablenkanordnung eine Vielzahl an Ablenkzungen aufweisen. Dabei kann jedem Auslass (bspw. Düse) eine Ablenkzunge zugeordnet sein. Die austretenden und abgelenkten bzw. aufgefächerten Medienströme können sich dabei in Bereichen überlappen, wobei in Summe ebenfalls ein "Vorhang" ausgebildet werden kann.

In weiteren Ausführungen können Auslässe als Bohrungen in der Sprühanordnung ausgebildet und/oder die Auslässe können Düsen, insbesondere Zweistoffdüsen und/oder Zungendüsen sein. Die Ausbildung von Auslässen als Bohrungen ermöglicht eine individuelle und einfache Ausgestaltung. Dabei können bspw. Bohrungen in einen Ring eingebracht werden, der eine gemeinsame Zuführleitung (Reservoir) für ein Medium aufweist. Die Anordnung und Ausbildung der Öffnungen (Durchmesser, Querschnitt, Austrittwinkel und Ausrichtung gegenüber einer gegenüberliegenden Absprühfläche) lassen sich gezielt anpassen. Zungendüsen weisen dabei den Vorteil auf, dass diese eine Auffächerung eines austretenden Medienstroms ermöglichen.

In weiteren Ausführungen kann der Formkörper im Randbereich eine Abstreiflippe aufweisen. Eine solche Abstreiflippe ermöglicht bspw. ein Abstreifen von überstehenden Fasern beim Schließen des Vorpresswerkzeugs einer Vorpressstation, wobei ein Vorpresswerkzeug mit mindestens einem Vorpresskörper und ein Ansaugwerkzeug mit mindestens einem Ansaugkörper relativ zueinander bewegt werden. Mit abnehmendem Abstand zwischen dem Ansaugkörper und dem Vorpresskörper kann dabei bspw. eine umlaufende Abstreiflippe, die aus einem flexiblen Material (bspw. Silikon) bestehend kann, im Randbereich mit dem Randbereich des Ansaugkörpers in Kontakt treten. Dabei werden restliche Fasern, die nach dem Absprühen den Randbereich einer Ansaugfläche des Ansaugkörpers überstehen, abgestreift und der Rand des Faserkuchens verpresst. Ein Ansaugwerkzeug weist in der Regel eine Ansaugfläche mit einer Vielzahl an Öffnungen auf, über welche die Fasern und die Flüssigkeit einer Pulpe angesaugt werden. Die angesaugte Flüssigkeit wird über Kanäle im Ansaugwerkzeug abgeführt. Im Randbereich umgibt ein Ring die Ansaugfläche, wobei die Ringinnenseite den äußeren Rand des Faserkuchens/Vorformlings und damit des herzustellenden Erzeugnisses definiert. Die Abstreiflippe kann dabei einen äußeren Durchmesser aufweisen, der im Wesentlichen dem inneren Durchmesser des Rings entspricht, so dass die Abstreiflippe in den Ring eintauchen und die Fasern abstreifen sowie den Rand des Faserkuchens verpressen kann. Damit ein "Eintauchen" der Abstreiflippe in den Ring erleichtert wird, kann der Ring einen Eintauchbereich mit einem größeren Durchmesser aufweisen. Die Abstreiflippe kann an ihrem äußeren Rand in Bezug auf die Schließrichtung einen variierenden Durchmesser aufweisen, wodurch das Abstreifen und Verpressen von Fasern unterstützt wird. Die Höhe der Abstreiflippe kann dabei in weiteren Ausführungen mindestens so groß sein, wie die Höhe eines Rings in Schließrichtung bzw. Pressrichtung.

In weiteren Ausführungen kann das Werkzeug ein Vorpresswerkzeug zum Verpressen von dreidimensionalen Vorformlingen bzw. angesaugten Fasern/Faserkuchens aus einem faserhaltigen Material und der Formkörper ein Vorpresskörper sein, wobei die dreidimensionale Oberfläche eine Pressfläche des Vorpresskörpers ist, und wobei der Vorpresskörper aus einem flexiblen Material (bspw. Silikon oder silikonhaltige Kunststoffmischung) besteht.

In weiteren Ausführungen kann das Werkzeug ein Ansaugwerkzeug zum Ansaugen von Fasern aus einer faserhaltigen Suspension und der Formkörper ein Ansaugkörper sein, wobei die dreidimensionale Oberfläche eine Ansaugfläche des Ansaugkörpers ist.

Die vorstehend genannte Aufgabe wird auch durch eine Formanlage zur Herstellung von faserhaltigen Erzeugnissen gelöst, aufweisend eine Vorpressstation zum Verpressen von dreidimensionalen Vorformligen aus einem faserhaltigen Material mit mindestens einem Vorpresswerkzeug und eine Ansaugstation mit mindesten einem Ansaugwerkzeug, wobei mindestens eine Sprühanordnung an dem mindestens einen Vorpresswerkzeug oder dem mindestens einen Ansaugwerkzeug angeordnet ist und Auslässe der mindestens einen Sprühanordnung auf einen Randbereich des mindestens einen gegenüberliegenden Ansaugwerkzeugs oder des mindestens einen gegenüberliegenden Vorpresswerkzeugs ausgerichtet sind.

Eine Formanlage mit einer integrierten Sprühanordnung in einem Werkzeug (Ansaugwerkzeug oder Vorpresswerkzeug) bietet die vorstehend beschriebenen Vorteile und ermöglicht eine schnellere Bearbeitung durch Verkürzung der Taktzeit, weil das Absprühen während des Schließvorgangs eines Ansaugwerkzeugs und eines Vorpresswerkzeugs erfolgt. Im Stand der Technik erfolgt ein Absprühen als separater Prozessschritt, wofür Taktzeit benötigt wird. Weiterhin bietet die Integration der Sprühanordnung eine optimale Ausrichtung und Absprühen von Fasern, da kein Übersprühen von Stellen erfolgt, die nicht benötigt werden (z.B. Unterseite Trägerplatte Werkzeug und Faserkuchen außerhalb des Randbereichs). Außerdem können die Auslässe einer Sprühanordnung gezielt auf die Ausgestaltung von Ansaugkörpern und individuell auf Erzeugnisse ohne Kompromisslösungen ausgerichtet und ausgestaltet werden.

In weiteren Ausführungen kann eine Formanlage mindestens ein Vorpresswerkzeug, das gemäß einer der vorstehenden Ausführungen ausgebildet ist, oder mindestens ein Ansaugwerkzeug aufweisen, das gemäß einer der vorstehenden Ausführungen ausgebildet ist.

In weiteren Ausführungen kann eine Formanlage eine Einrichtung zur Medienzufuhr aufweisen, welche mindestens ein Stellglied zur Steuerung der Medienzufuhr zu der mindestens einen Sprühanordnung aufweist, wobei das mindestens eine Stellglied unmittelbar vor einem Reservoir zur Bereitstellung eines Mediums innerhalb der Sprühanordnung und/oder unmittelbar vor Öffnungen der Sprühanordnung angeordnet ist. Das Stellglied kann bspw. ein Ventil, ein Motor, eine Drosselklappe; etc. sein. Die unmittelbare Anordnung des Stellglieds vor einem Reservoir oder den Öffnungen der Auslässe der Sprühanordnung erlaubt ein schnelles Ansprechen der Auslässe zur Ausgabe eines Medienstroms. Zudem kann dadurch eine Steuerung für das Stellglied einfacher ausfallen.

In weiteren Ausführungen können die Ansaugfläche des Ansaugkörpers und Ansaugkanäle im Randbereich zum Ansaugen von Fasern für eine gegenüber dem restlichen Ansaugkörper reduzierte Saugwirkung eine unterschiedliche Durchlässigkeit aufweisen. Die unterschiedliche Durchlässigkeit kann durch eine unterschiedliche Ausbildung und Verteilung von Öffnungen in der Ansaugfläche (z.B. der Netzstruktur eines Ansaugwerkzeugs, welches an einer Ansaugfläche eines Ansaugkörpers anliegt, wobei der Ansaugkörper Ansaugkanäle aufweist) erreicht werden. Bspw. kann insbesondere der Randbereich einer Ansaugfläche eine geringere Anzahl an Öffnungen und/oder eine geringere Öffnungsweite sowie andere Querschnitte bei den Öffnungen aufweisen wie der restliche Bereich einer Ansaugfläche, so dass im Randbereich insgesamt weniger Fasern angesaugt werden und es auch hierüber zu weniger abstehendem, überschüssigen Fasermaterial kommt. Der Bereich, in dem weniger Faser angesaugt werden, kann sich dabei explizit nur auf einen äußeren Randabschnitt beziehen, damit der Rand eines zu formenden Erzeugnisses nicht zwangsläufig dünner ausfallen muss, wie der restliche Bereich eines Erzeugnisses.

Die vorstehend genannte Aufgabe wird auch durch ein Verfahren zur Herstellung von faserhaltigen Erzeugnissen gelöst, aufweisend eine Vorpressstation zum Verpressen von dreidimensionalen Vorformligen aus einem faserhaltigen Material mit mindestens einem Vorpresswerkzeug und eine Ansaugstation mit mindesten einem Ansaugwerkzeug, wobei mindestens eine Sprühanordnung an dem mindestens einen Vorpresswerkzeug oder dem mindestens einen Ansaugwerkzeug angeordnet ist und Auslässe der mindestens einen Sprühanordnung auf einen Randbereich eines Ansaugkörpers des mindestens einen gegenüberliegenden Ansaugwerkzeugs oder eines Vorpresskörpers des mindestens einen gegenüberliegenden Vorpresswerkzeugs ausgerichtet sind, wobei taktweise ein Medium (Medienstrom) über die Auslässe nach Maßgabe einer Steuerung über ein Stellglied ausgegeben wird, wenn der Abstand zwischen der Ansaugfläche des Ansaugwerkzeugs und der Pressfläche des Vorpresswerkzeugs einen Wert zwischen 1 und 30 mm erreicht.

Das Absprühen der Fasern im Randbereich eines gegenüberliegenden Werkzeugs erfolgt bereits bevor die Oberflächen der gegenüberliegenden Werkzeuge einander berühren. Die Ausgabe eines Mediums über die Auslässe (z.B. Düsen) kann insbesondere auch beendet werden, bevor die Oberflächen der gegenüberliegenden Werkzeuge sich berühren. Der Abstand zwischen den Werkzeugen ermöglicht den Randbereich eines gegenüberliegenden Werkzeugs mit einem gleichmäßigen Medienstrom zu beaufschlagen, wobei der Einfluss von Überlappungen der Medienströme benachbarter Auslässe, insbesondere bei fächerartigen Medienströmen, auf den Gesamtmedienstrom gering ist.

In weiteren Ausführungen kann der Medienstrom als Flachstrahl ausgegeben werden.

In weiteren Ausführungen kann der relative Druck zur Bereitstellung des Medienstroms zwischen 0,1 und 10 bar, vorzugsweise zwischen 1 und 3 bar liegen.

In weiteren Ausführungen kann der Medienstrom nach Maßgabe einer relativen Bewegung der Pressfläche des Vorpresskörpers des mindestens einen Vorpresswerkzeugs und der Ansaugfläche des Ansaugkörpers des mindestens einen Ansaugwerkzeugs für einen Zeitraum von 0,5 bis 5 Sekunden ausgegeben werden. In weiteren Ausführungen wird die Dauer und der Druck der Medienstromausgabe nach Maßgabe des Abstands zwischen gegenüberliegenden Oberflächen der beteiligten Werkzeuge bestimmt.

Die hier vorgestellte Lösung ermöglicht eine Materialeinsparung bei der Herstellung von Erzeugnissen aus einem faserhaltigen Material, da nur so viel Material (Fasern) am Rand angesaugt wird, wie tatsächlich benötigt. Darüber hinaus wird ein schnellerer Herstell-Prozess bereitgestellt, da keine Unterbrechung/Wartezeit benötigt wird, wie bei klassischen Absprühbalken aus dem Stand der Technik erforderlich. Ferner wird weniger Wasser verbraucht, da gezielt abgesprüht wird. Weiterhin kommt es zu keiner Verschmutzung einer Formanlage oder einer Verwässerung der Pulpe durch abprallendes oder tropfendes Sprühwasser, wie im Stand der Technik beim Einsatz von Sprühbalken. Es ist zudem keine Stanze mehr erforderlich, da eine perfekte Randqualität bereitgestellt wird. Schließlich wird ein stabiler Rand bereitgestellt, da der Rand geformt wird, d.h. die Fasern im Rand werden gebunden, wobei eine Stanze "Engelshaare" (lose Fasern) erzeugt.

Weitere Merkmale, Ausgestaltungen und Vorteile ergeben sich aus der nachfolgenden Darstellung von Ausführungsbeispielen mit Bezug auf die Figuren.

### Kurzbeschreibung der Figuren

In den Zeichnungen zeigt:
- Fig. 1: eine schematische Darstellung einer Formanlage zur Herstellung von Produkten aus einem Fasermaterial;
- Fig. 2: eine schematische Darstellung eines Ansaugwerkzeugs und eines Vorpresswerkzeugs im Schnitt;
- Fig. 3-7: verschiedene Ausführungen von Düsenanordnungen an einem Ansaugwerkzeug oder einem Vorpresswerkzeug;
- Fig. 8: eine schematische Darstellung einer Ausführungsform einer Düsenanordnung an einem Vorpresswerkzeug;
- Fig. 9-11: verschiedene Darstellungen einer Ausführungsform einer Düsenanordnung an einem Vorpresswerkzeug;
- Fig. 12: schematische Darstellungen der Ausbildung einer Zunge und des ausgegebenen Mediums über die Düsenanordnung;
- Fig. 13: ein Verfahren zum Herstellen von dreidimensionalen Erzeugnissen aus einem faserhaltigen Material.

### Detaillierte Beschreibung von Ausführungsbeispielen

Nachfolgend werden mit Bezug auf die Figuren Ausführungsbeispiele der hierin beschriebenen technischen Lehre dargestellt. Für gleiche Komponenten, Teile und Abläufe werden in der Figurenbeschreibung gleiche Bezugszeichen verwendet. Für die hierin offenbarte technische Lehre unwesentliche oder für einen Fachmann sich erschließende Komponenten, Teile und Abläufe werden nicht explizit wiedergegeben. Im Singular angegebene Merkmale sind auch im Plural mitumfasst, sofern nicht explizit etwas anderes ausgeführt ist. Dies betrifft insbesondere Angaben wie "ein" oder "eine". Die gezeigten Ausführungsbeispiele stellen hierbei keine Einschränkung im Hinblick auf weitere Ausbildungen und Modifikationen der beschriebenen Ausführungen dar.

Fig. 1 zeigt eine schematische Darstellung einer Formanlage 1000 zur Herstellung von dreidimensionalen Erzeugnissen aus einem Fasermaterial. Das Fasermaterial für die Herstellung kann von einer Faseraufbereitungsanlage bereitgestellt und der Formanlage 1000 zur Verfügung gestellt werden. Die Bereitstellung und das zur Verfügungstellen kann bspw. über Versorgungsleitungen erfolgen, in welchen flüssige Pulpe aus einer Faseraufbereitungsanlage zu einem Vorratsbehälter oder einem Pulpebecken 200 der Formanlage 1000 bspw. kontinuierlich oder diskontinuierlich zugeführt wird. Alternativ kann Pulpe in einem Pulpebecken 200 der Formanlage 1000 aufbereitet werden. Hierzu können über eine Flüssigkeitszufuhr bspw. Wasser und Faserstoffe sowie ggf. Zusätze in ein Pulpebecken 200 eingebracht und die Pulpe in dem Pulpebecken 200 durch Vermischen der einzelnen Komponenten unter Wärmeeintrag und von Hilfsmitteln, wie bspw. eines Rührers, aufbereitet werden.

Als Pulpe wird eine wässrige Lösung bezeichnet, die Fasern aufweist, wobei der Fasergehalt an der wässrigen Lösung in einem Bereich von 0,5 bis 10 Gew.-% vorliegen kann. Zusätzlich können Zusätze, wie bspw. Stärke, chemische Zusätze, Wachs, etc. enthalten sein. Bei den Fasern kann es sich bspw. um natürliche Fasern, wie Cellulosefasern, oder Fasern aus einem faserhaltigen Ursprungsmaterial (z.B. Altpapier) handeln.

Über die Formanlage 1000 lassen sich bspw. biologisch abbaubare Becher, Kapseln, Schalen 3000, Teller und weitere Form- und/oder Verpackungsteile (bspw. als Halter-/Stützstrukturen für elektronische Geräte) herstellen. Da als Ausgangsmaterial für die Produkte eine faserhaltige Pulpe mit natürlichen Fasern verwendet wird, können die so hergestellten Produkte nach ihrer Verwendung selbst wieder als Ausgangsmaterial für die Herstellung von derartigen Produkten dienen oder kompostiert werden, weil diese in der Regel vollständig zersetzt werden können und keine bedenklichen, umweltgefährdenden Stoffe enthalten.

Die in Fig. 1 gezeigte Formanlage 1000 weist einen Rahmen 100 auf, der von einer Verkleidung umgeben sein kann. Die Versorgungseinheiten 300 der Formanlage 1000 umfassen bspw. Schnittstellen für die Zufuhr von Medien (bspw. Wasser, Pulpe, Druckluft, Gas, etc.) und Energie (Stromversorgung), eine zentrale Steuereinheit 310, mindestens eine Ansaugeinrichtung 320, Leitungssysteme für die verschiedenen Medien, Pumpen, Ventile, Leitungen, Sensoren, Messeinrichtungen, ein BUS-System, etc. sowie Schnittstellen für eine bidirektionale Kommunikation über eine drahtgebundene und/oder drahtlose Datenverbindung. Anstelle einer drahtgebundenen Datenverbindung kann auch eine Datenverbindung über eine Glasfaserleitung bestehen. Die Datenverbindung kann bspw. zwischen der Steuereinheit 310 und einer zentralen Steuerung für mehrere Formanlagen 1000, zu einer Faseraufbereitungsanlage, zu einer Service-Stelle und/oder weiteren Einrichtungen bestehen. Es kann über eine bidirektionale Datenverbindung auch eine Steuerung der Formanlage 1000 über eine mobile Einrichtung, wie bspw. ein Smartphone, Tablet-Computer oder dergleichen erfolgen.

Die Steuereinheit 310 steht über ein BUS-System oder eine Datenverbindung mit einem HMI-Panel 700 in bidirektionaler Kommunikation. Das HMI (Human-Machine-Interface)-Panel 700 weist ein Display auf, welches Betriebsdaten und Zustände der Formanlage 1000 für auswählbare Bestandteile oder die gesamte Formanlage 1000 anzeigt. Das Display kann als Touch-Display ausgebildet sein, so dass hierüber Einstellungen per Hand von einem Operator der Formanlage 1000 vorgenommen werden können. Zusätzlich oder alternativ können an dem HMI-Panel 700 weitere Eingabemittel, wie bspw. eine Tastatur, ein Joystick, ein Tastenfeld etc. für Operatoreingaben vorgesehen sein. Hierüber können Einstellungen verändert und Einfluss auf den Betrieb der Formanlage 1000 vorgenommen werden.

Die Formanlage 1000 weist einen Roboter 500 auf. Der Roboter 500 ist als sogenannter 6-Achs Roboter ausgebildet und damit in der Lage innerhalb seines Aktionsradius Teile aufzunehmen, zu rotieren und in sämtliche Raumrichtungen zu bewegen. Anstelle des in den Fig. 1 gezeigten Roboters 500 können auch andere Handling-Einrichtungen vorgesehen sein, die dazu ausgebildet sind, Produkte aufzunehmen und zu verdrehen beziehungsweise zu rotieren und in die verschiedenen Raumrichtungen zu bewegen. Darüber hinaus kann eine derartige Handling-Einrichtung auch anderweitig ausgebildet sein, wobei hierzu die Anordnung der entsprechenden Stationen der Formanlage 1000 von dem gezeigten Ausführungsbeispiel abweichen kann.

An dem Roboter 500 ist ein Ansaugwerkzeug 520 angeordnet. Das Ansaugwerkzeug 520 weist in dem gezeigten Ausführungsbeispiel als Negativ der zu formenden dreidimensionalen Formteile, wie bspw. von Bechern 3000, ausgebildete Kavitäten als Ansaugkavitäten auf. Die Ansaugkavitäten können bspw. eine netzartige Oberfläche als Ansaugfläche 532 aufweisen, an der sich Fasern aus der Pulpe während des Ansaugens anlagern. Hinter den netzartigen Oberflächen stehen die Ansaugkavitäten über Ansaugkanäle 536 im Ansaugwerkzeug 520 mit einer Saugeinrichtung in Verbindung. Die Saugeinrichtung kann bspw. durch eine Ansaugeinrichtung 320 realisiert werden. Über die Saugeinrichtung kann Pulpe angesaugt werden, wenn sich das Ansaugwerkzeug 520 so innerhalb des Pulpebeckens 200 befindet, dass sich die Ansaugkavitäten zumindest partiell in der wässrigen Faserlösung, der Pulpe, befinden. Ein Vakuum bzw. ein Unterdruck zum Ansaugen von Fasern, wenn sich das Ansaugwerkzeug 520 in dem Pulpebecken 200 und der Pulpe befindet, können über die Ansaugeinrichtung 320 bereitgestellt werden. Hierzu weist die Formanlage 1000 entsprechende Mittel bei den Versorgungseinheiten 300 auf. Das Ansaugwerkzeug 520 weist Leitungen zur Bereitstellung des Vakuums/Unterdrucks von der Ansaugeinrichtung 320 bei den Versorgungseinheiten 300 zu dem Ansaugwerkzeug 520 und den Öffnungen in den Ansaugkavitäten auf. In den Leitungen sind Ventile angeordnet, die über die Steuereinheit 310 angesteuert werden können und damit das Ansaugen der Fasern regeln. Es kann durch die Ansaugeinrichtung 320 anstelle eines Ansaugens auch ein "Ausblasen" erfolgen, wozu die Ansaugeinrichtung 320 entsprechend ihrer Ausgestaltung in einen anderen Betriebsmodus geschaltet wird.

Bei der Herstellung von Formteilen aus einem Fasermaterial wird das Ansaugwerkzeug 520 in die Pulpe getaucht und ein Unterdruck/Vakuum an den Öffnungen der Ansaugkavitäten angelegt, so dass Fasern aus der Pulpe angesaugt werden und sich an der Ansaugfläche 532, bspw. an dem Netz, der Ansaugkavitäten des Ansaugwerkzeugs 520 anlagern.

Danach hebt der Roboter 500 das Ansaugwerkzeug 520 aus dem Pulpebecken 200 und bewegt es mit den an den Ansaugflächen 532 anhaftenden Fasern, die noch einen relativ hohen Feuchtigkeitsgehalt von bspw. über 80 Gew.-% an Wasser aufweisen, an die Vorpressstation 400 der Formanlage 1000, wobei zur Übergabe der Unterdruck in den Ansaugkavitäten aufrechterhalten wird. Die Vorpressstation 400 weist ein Vorpresswerkzeug 410 mit Vorpresskörpern auf. Die Vorpresskörper können bspw. als Positiv der zu fertigenden Formteile ausgebildet sein und zur Aufnahme der in den Ansaugkavitäten anhaftenden Fasern eine entsprechende Größe im Hinblick auf die Gestalt der Formteile aufweisen.

Bei der Herstellung von Erzeugnissen wird das Ansaugwerkzeug 520 mit den in den Ansaugkavitäten anhaftenden Fasern so zu der Vorpressstation 400 bewegt, dass die Fasern in die Ansaugkavitäten gedrückt werden. Dabei werden die Fasern in den Ansaugkavitäten miteinander verpresst, so dass hierüber eine stärkere Verbindung zwischen den Fasern erzeugt wird. Zudem wird dabei der Feuchtigkeitsgehalt der aus den angesaugten Fasern gebildeten Vorformlinge reduziert, so dass die nach dem Vorpressen gebildeten Vorformlinge nur noch einen Feuchtigkeitsgehalt von bspw. 60 Gew.-% aufweisen. Zum Auspressen von Wasser können flexible Vorpresskörper zum Einsatz kommen, die bspw. mittels Druckluft (Prozessluft) aufgebläht werden und dabei die Fasern gegen die Ansaugfläche 532 der Ansaugkavitäten drücken. Durch das "Aufblasen" wird sowohl Wasser ausgepresst als auch die Dicke der angesaugten Faserschicht reduziert. Die während des Vorpressens ausgebrachte Flüssigkeit bzw. Pulpe wird über das Ansaugwerkzeug 520 abgesaugt und kann bspw. wieder verwendet werden.

Nach dem Vorpressen in der Vorpressstation 400 werden die so erzeugten Vorformlinge an dem Ansaugwerkzeug 520 über den Roboter 500 zu einer Heißpressstation 600 bewegt, die ein Formwerkzeug 610 für die finale Formgebung und Trocknung der Vorformlinge zu dreidimensionalen Erzeugnissen aufweist. Hierzu wird der Unterdruck am Ansaugwerkzeug 520 aufrechterhalten, damit die Vorformlinge in den Ansaugkavitäten verbleiben. Die Vorformlinge werden über das Ansaugwerkzeug 520 auf einen unteren Werkzeugkörper einer ersten Werkzeugkomponente des Formwerkzeugs 610 übergeben, welcher entlang der Fertigungslinie aus der Heißpressstation 600 verfahrbar ist. Befindet sich der untere Werkzeugkörper in seiner ausgefahrenen Position, wird das Ansaugwerkzeug 520 so zu dem unteren Werkzeugkörper bewegt, dass die Vorformlinge auf Formeinrichtungen bzw. Formteilen des unteren Werkzeugkörpers aufgesetzt werden können. Anschließend wird über die Öffnungen im Ansaugwerkzeug 520 ein Überdruck erzeugt, so dass die Vorformlinge aktiv von den Ansaugkavitäten im Ansaugwerkzeug 520 abgelegt werden, oder das Ansaugen wird beendet, sodass die Vorformlinge schwerkraftbedingt auf den Formeinrichtungen bzw. Formteilen des unteren Werkzeugkörpers verbleiben. Durch eine Bereitstellung von Überdruck an den Öffnungen der Ansaugkavitäten des Ansaugwerkzeugs 520 können vorgepresste Vorformlinge, die in den Ansaugkavitäten des Ansaugwerkzeugs 520 anliegen/anhaften, gelöst und abgegeben werden.

Danach wird das Ansaugwerkzeug 520 über den Roboter 500 wegbewegt und das Ansaugwerkzeug 520 wird in das Pulpebecken 200 getaucht, um weitere Fasern zur Herstellung von Formteilen aus faserhaltigem Material anzusaugen.

Der untere Werkzeugkörper des Formwerkzeugs 610 verfährt nach der Übergabe der Vorformlinge in die Heißpressstation 600. In der Heißpressstation 600 erfolgt unter Wärmeeintrag und hohem Druck ein Verpressen der Vorformlinge zu fertigen Erzeugnissen, wozu ein oberer Werkzeugkörper einer zweiten Werkzeugkomponente des Formwerkzeugs 610 über eine Presse auf den unteren Werkzeugkörper gebracht wird. Der obere Werkzeugkörper weist zu den Formeinrichtungen bzw. Formteilen korrespondierende Kavitäten auf. Nach dem Heißpressvorgang werden der untere Werkzeugkörper und der obere Werkzeugkörper relativ voneinander wegbewegt und der obere Werkzeugkörper entlang der Formanlage 1000 in Fertigungsrichtung bewegt, wobei nach dem Heißpressen die gefertigten Erzeugnisse über den oberen Werkzeugkörper angesaugt werden und damit innerhalb der Kavitäten verbleiben. Somit werden die gefertigten Erzeugnisse aus der Heißpressstation 600 verbracht und über den oberen Werkzeugkörper nach dem Verfahren auf einem Transportband einer Fördereinrichtung 800 abgelegt. Nach dem Ablegen wird das Ansaugen über den oberen Werkzeugkörper beendet und die Erzeugnisse verbleiben auf dem Transportband. Der obere Werkzeugkörper fährt zurück in die Heißpressstation 600 und ein weiterer Heißpressvorgang kann durchgeführt werden.

Die Formanlage 1000 weist weiterhin eine Fördereinrichtung 800 mit einem Transportband auf. Auf das Transportband können die gefertigten Erzeugnisse aus faserhaltigen Material nach dem finalen Formen und dem Heißpressen in der Heißpressstation 600 abgelegt und aus der Formanlage 1000 ausgebracht werden. In weiteren Ausführungen kann nach dem Ablegen der Erzeugnisse auf das Transportband der Fördereinrichtung 800 eine weitere Bearbeitung erfolgen, wie bspw. ein Befüllen und/oder ein Stapeln der Erzeugnisse. Das Stapeln kann bspw. über einen zusätzlichen Roboter oder eine andere Einrichtung erfolgen.

Die Formanlage 1000 aus Fig. 1 zeigt eine mögliche Ausführungsform. Es kann eine Formanlage gemäß der hierin beschriebenen technischen Lehre auch nur eine Formstation mit einem auswechselbaren Werkzeug, bspw. ein Ansaugwerkzeug 520 oder ein Heißpresswerkzeug, in dem faserhaltiges Material verarbeitbar ist, wobei verschiedene Werkzeuge zur Herstellung unterschiedlicher dreidimensionaler Erzeugnisse in der mindestens einen Formstation aufnehmbar sind, aufweisen. Die weiteren für die Formanlage 1000 von Fig. 1 gezeigten Stationen und Vorrichtungen sind zur Umsetzung der technischen Lehre nicht zwingend erforderlich.

Fig. 2 zeigt eine schematische Darstellung eines Ansaugwerkzeugs 520 und eines Vorpresswerkzeugs 410 in einer Schnittansicht, wobei der grobe Aufbau gezeigt ist. Eine als Düsenanordnung 900 ausgebildete Sprühanordnung zum Absprühen von Fasern wird nachfolgend mit Bezug auf die Fig. 3 bis 13 im Detail beschrieben.

Das Ansaugwerkzeug 520 weist einen Grundkörper mit einer Trägerplatte 522 auf, an der ein Ansaugkörper 530 angeordnet ist. Der Ansaugkörper 530 weist Ansaugkanäle 536 auf Öffnungen 534 auf, die sich über die Oberfläche bzw. die Ansaugfläche 532 erstrecken. Die Ansaugkanäle 536 und die Öffnungen 534 stehen miteinander in Verbindung und dienen zum Ansaugen von Fasern, wenn das Ansaugwerkzeug 520 in eine Pulpe getaucht wird. Ferner kann ein Faserkuchen aus angesaugten Fasern, die sich an der Ansaugfläche 532 ablagern, durch Aufrechthalten eines Unterdrucks über die Öffnungen 534 und Ansaugkanäle 536 in der Ansaugkavität gehalten werden. An der inneren Oberfläche des Ansaugkörpers 530 kann in weiteren Ausführungen ein Netz oder eine ähnliche Struktur angeordnet sein, die dann als Ansaugfläche 532 dient und an der sich die Fasern anlagern. Hierbei ist die Anordnung und Ausbildung eines Netzes, der Öffnungen 534 und der Ansaugkanäle 536 so gewählt, dass im äußeren Randbereich an der Ansaugfläche 532 weniger Fasern angesaugt werden, wie im restlichen Bereich der Ansaugfläche 532. Der äußere Randbereich ist der Bereich in unmittelbarer Nähe zu einem Ring 540. Der Ring 540 umgibt die Ansaugfläche 532 und definiert den äußeren Rand eines zu formenden Erzeugnisses. Es können im äußeren Randbereich weniger Öffnungen 534 und Ansaugkanäle 536 und/oder die Durchmesser der Öffnungen 534 und der Ansaugkanäle 536 kleiner sein, wie im restlichen Bereich der Ansaugfläche 532. In weiteren Ausführungen kann zusätzlich oder alternativ ein Netz oder eine ähnliche Struktur in einem äußeren Randbereich einer Ansaugfläche 532 eine geringere Anzahl an Öffnungen aufweisen oder es können weniger Bereiche netzartig ausgebildet sein.

Der Ring 540 definiert an seinem inneren Umfang eine Außenkante für ein zu formendes Erzeugnis. In einem Eingangsbereich für einen Silikonkörper 426 des Vorpresswerkzeugs 410 weist der Ring 540 eine Abstreifkante 542 auf. Die Abstreifkante 542 erstreckt sich über den gesamten Umfang des Rings 540.

Die Komponenten des Ansaugwerkzeugs 520 können bspw. aus einem Metall (z.B. Aluminium) oder einer Metalllegierung bestehen.

Das Vorpresswerkzeug 410 weist einen Stützkörper 420 aus einem Metall (z.B. Aluminium) oder einer Metalllegierung auf. An einem Vorpressbereich des Vorpresswerkzeugs 410 weist der Stützkörper 420 eine Erhebung auf, an der ein Silikonkörper 426 angeordnet ist. Silikonkörper 426 und der Stützkörper 420 bilden zusammen einen Vorpresskörper für ein Vorpresswerkzeug 410. Der Stützkörper 420 weist in seinem Inneren einen Luftkanal 422 auf, der in Nebenkanäle übergeht, so dass durch Bereitstellen eines Mediums, wie beispielsweise Druckluft, der Silikonkörper 426 aufgebläht werden kann und hierüber zusätzlicher Druck auf das Fasermaterial in der Kavität des Ansaugwerkzeugs 420 zum Verpressen und Entwässern des Faserkuchens ausgeübt wird. Der Silikonkörper 426 kann zusätzlich perforiert sein. Der Stützkörper 420 ist mit einer Trägerplatte 412 des Vorpresswerkzeugs 410 verbunden. Anstelle eines Silikonkörpers 426 kann ein Vorpresskörper ein flexibles Material aufweisen, welches die gleichen Eigenschaften wie Silikon aufweist und über eine Druckbeaufschlagung ein Ausdehnen bewirkt. Hierzu können bspw. thermoplastische Elastomere oder andere eingesetzt werden.

Am oberen äußeren Umfang weist der Silikonkörper 426 eine Abstreiflippe 430 auf. Diese streift beim Schließen der in Fig. 2 gezeigten Komponenten, Vorpresswerkzeug 410 und Ansaugwerkzeug 520, über den Randbereich der Ansaugfläche 532 bzw. den Ring 540 abstehende Fasern ab und kann Fasern gezielt in den Randbereich der Ansaugfläche 532 schieben. Die Flexibilität des Silikonkörpers 426 unterstützt das Abstreifen und Schieben von Fasern in diesem Bereich. Weiterhin wird dadurch ein Verpressen bzw. Vorpressen erreicht, so dass ggf. ein Defizit an Fasern im äußeren Randbereich der Ansaugfläche 532 durch "Rand"-Fasern, die über die Abstreiflippe 430 entlang der Abstreifkante 542 in den äußeren Randbereich geschoben werden, ausgeglichen wird. Nach Erreichen einer Endlage werden die Fasern über den Silikonkörper 426 verpresst.

In weiteren Ausführungen kann ein Ansaugwerkzeug 520 als Multikavitäten-Werkzeug ausgebildet sein und mehrere Ansaugkörper 530 aufweisen. Ein entsprechendes Vorpresswerkzeug 410 kann ebenfalls als Multikavitäten-Werkzeug ausgebildet sein und eine entsprechende Vielzahl an Vorpresskörpern bzw. Silikonkörpern 426 und Stützkörpern 420 aufweisen.

Nachfolgend werden Ausführungen von Sprühanordnungen beschrieben, die in den gezeigten Ausführungen als Düsenanordnungen 900 ausgebildet sind, wobei in weiteren Ausführungen Sprühanordnungen auch andere Auslässe wie die gezeigten Düsen 922 aufweisen können.

Die Fig. 3-7 zeigen verschiedene Ausführungen von Düsenanordnungen 900, wie sie zum Absprühen von Fasern ausgeführt sein können. Dabei kann eine Düsenanordnung an einem Ansaugwerkzeug 520 oder einem Vorpresswerkzeug 410 vorgesehen sein.

Fig. 3 zeigt eine Ausführung mit einer Düsenanordnung 900 an einem Vorpresswerkzeug 410, wobei in einem Randbereich des Silikonkörpers 426 Düsen der Düsenanordnung 900 vorgesehen sind. Der Silikonkörper 426 ist hierzu abschnittsweise geöffnet, damit die umlaufend vorgesehenen Düsen ein Medium ausgeben können, welches zum Absprühen von Fasern im Abstreifbereich des Rings 540 auf diesen und die Abstreifkante 542 trifft. Die Düsenanordnung 900 weist eine Vielzahl an Düsen oder einen umlaufenden Düsenschlitz auf. Die Düsen sind als Bohrungen in einer Düsenring ausgebildet, der im Randbereich des Silikonkörpers 426 verläuft. Unterhalb des Düsenrings befindet sich im Stützkörper 420 ein ringförmiges Reservoir 928. Das Reservoir 928 steht mit einem Anschluss zur Medienzufuhr in Verbindung und dient zum Druckausgleich über alle Düsen der Düsenanordnung. Aufgrund der Ausbildung der gezeigten Ausführungen erfolgt hier über das Reservoir 928 ein konzentrischer Druckausgleich. Zudem wird eine Druckverlustregulierung über das Reservoir 928 erreicht.

Fig. 4 zeigt eine Ausführung mit einer Düsenanordnung 900, die einen Düsenring 920 aufweist, der am äußeren Rand eines Silikonkörpers 426 eines Vorpresswerkzeugs 410 vorgesehen ist. Der Düsenring 920 weist ein Reservoir 928 zur Bereitstellung eines Mediums zum Absprühen von Fasern auf. Ferner weist der Düsenring 920 eine Vielzahl an Düsen 922 oder einen umlaufenden Düsenschlitz auf. Die Düsenanordnung 900 weist eine Ablenkeinrichtung zum Ablenken des über die Düsen 922 ausgegebenen Medienstroms auf, wobei die Oberfläche des Silikonkörpers 426 keine Öffnungen für die Düsenanordnung 900 benötigt und damit die Pressfläche des Silikonkörpers 426 damit nicht verkleinert wird. Wie gezeigt kann hierüber ein Medienstrom auf den Abstreifbereich des Rings 540 ausgegeben werden.

Fig. 5 zeigt eine Ausführung mit einer Düsenanordnung 900, die einen am Stützkörper 420 des Vorpresswerkzeugs 410 angeordneten Düsenring aufweist. Die Anordnung und Ausbildung des Düsenrings von Fig. 5 unterscheidet sich von der Ausführung gemäß Fig. 4 insbesondere darin, dass der ausgegebene Medienstrom bzw. -strahl nicht über eine Ablenkeinrichtung abgelenkt wird, sondern im Wesentlichen geradlinig auf den gegenüberliegenden Abstreifbereich des Rings 540 trifft.

Fig. 6 zeigt eine Ausführung mit einer Düsenanordnung 900, die im Ansaugwerkzeug 520 integriert ist. Die Düsenanordnung ist im Ansaugkörper 530 ausgebildet und weist neben dem Reservoir 928 eine Vielzahl an Düsen oder einen umlaufenden Düsenschlitz auf, welche an einer äußeren Kante in den Randbereich der Ansaugfläche 532 münden und überstehende Fasern direkt absprühen können.

Fig. 7 zeigt eine Ausführung mit einer Düsenanordnung 900, die an der Außenseite des Rings 540 am Ansaugwerkzeug 520 angeordnet ist und eine Vielzahl an Düsen oder einen umlaufenden Düsenschlitz aufweisen kann. Die Düsen sind zur Ansaugfläche 532 bzw. das Innere der Ansaugkavität gerichtet, so dass Fasern im Abstreifbereich des Rings 540 in die Ansaugkavität hineingespült werden können. Zusätzliches Medium, wie bspw. Wasser, kann über die Öffnungen 534 und Ansaugkanäle 536 abgesaugt werden.

Die in den Fig. 3 bis 7 gezeigten Ausführungen weisen den Vorteil auf, dass gegenüber bekannten Systemen zum Absprühen von Fasern aus dem Stand der Technik, wie bspw. Absprühbalken, ein Medium nur in den tatsächlich notwendigen Bereich eingebracht wird und der Strahl auf die jeweilige Geometrie angepasst ist, so dass hierüber eine deutliche Verbesserung bei geringerem Ressourceneinsatz (z.B. Absprühmedium) erfolgen kann. Ferner erlauben die gezeigten Ausführungen ein Absprühen während einer ohnehin stattfindenden Schließbewegung zweier korrespondierender Werkzeuge, Ansaugwerkzeug 520 und Vorpresswerkzeug 410, so dass keine zusätzliche Zeit für das Absprühen benötigt wird, wie es bspw. bei einem Absprühbalken zwingend erforderlich ist.

Fig. 8 zeigt eine schematische Darstellung einer Ausführungsform einer Düsenanordnung 900 an einem Vorpresswerkzeug 410, das auf dem in Fig. 4 gezeigten Konzept beruht. Dabei zeigt Fig. 8 eine detailliertere Darstellung eines Düsenrings 920, der eine Vielzahl an Düsen 922 aufweist, die gleichmäßig in definierten Abständen angeordnet sind. Die Düsen 922 stehen mit einem Reservoir 928 in Verbindung, das über mindestens einen Anschluss 924 (siehe Fig. 9-11) mit einem Medium versorgt wird. In der Zuführung zu dem Anschluss 924 befindet sich mindestens ein Stellglied, bspw. ein Ventil, das unmittelbar vor dem Reservoir 928 angeordnet ist, um ein schnelles Ansprechen sicherzustellen, wenn das Ventil geöffnet bzw. geschlossen wird. In weiteren Ausführungen kann ein Reservoir 928 unterhalb des Stützkörpers 420 angeordnet sein. In noch weiteren Ausführungen können Düsen 922 geradlinig nach oben, d.h. vertikal, ausgerichtet sein.

Die Düsenanordnung 900 weist einen Zungenring 930 auf, der als Ablenkanordnung für aus den Düsen 922 austretendes Medium dient. Die Düsen 922 sind in dem gezeigten Ausführungsbeispiel als Bohrungen ausgebildet, so dass aus diesen zunächst ein im Wesentlichen geradliniger Strahl an Medium austritt. Für das Absprühen ist es vorteilhaft, wenn dieses umfangsseitig vollständig erfolgt, wobei ein Wasserstrahl oder dergleichen nicht nur Bereiche trifft, sondern als "Vorhang" eine geschlossene Absprühwand bildet. Gerade bei Erzeugnissen mit einem runden Querschnitt, wie hier in den Figuren gezeigt, ist die Ausbildung einer Absprühwand eine Herausforderung, welche durch den Zungenring 930 gelöst werden kann. Die Ausgestaltungen und Auswirkungen eines Zungenrings 930 werden in Fig. 12 beschrieben. Der Düsenring 920 und der Zungenring 930 umgeben den Stützkörper 420 umfangseitig. In weiteren Ausführungen können der Düsenring 920 und der Zungenring 930 einteilig ausgeführt sein. In weiteren Ausführungen können auch der Düsenring 920 und/oder der Zungenring 930 gemeinsam mit einem Stützkörper 420 ausgebildet sein.

Zungenring 930 und Düsenring 920 können aus einem Metall (z.B. Aluminium) oder einer Metalllegierung bestehen.

Die Fig. 9-11 zeigen verschiedene Darstellungen einer weiteren Ausführungsform einer Düsenanordnung 900 an einem Vorpresswerkzeug 410, das auf dem in Fig. 4 gezeigten Konzept beruht und die in Fig. 8 gezeigten Komponenten einer Düsenanordnung 900 aufweist.

Das Vorpresswerkzeug 410, bestehend aus dem Silikonkörper 426 und dem Stützkörper 420, bildet an der Oberfläche des Silikonkörpers 426 eine Pressfläche 428 zum Verdichten und Entwässern eines Faserkuchens aus, welcher in einer Ansaugkavität eines Ansaugwerkzeugs 520 bereitgestellt wird. Die Geometrie des Vorpresswerkzeugs 410 und insbesondere des Silikonkörpers 426 entspricht im Wesentlichen der Geometrie des zu formenden Erzeugnisses.

Im Inneren weist der Stützkörper 420 mindestens einen Luftkanal 422 zur Zuführung eines Gases oder Gasgemischs (z.B. Luft) auf, mittels welchem der Silikonkörper 426 aufgrund seiner elastischen Ausführungen sich ausdehnen kann ("aufgeblasen" wird) und im geschlossenen Zustand des Vorpresswerkzeugs 410 und des Ansaugwerkzeugs 520 einen zusätzlichen Druck auf den Faserkuchen in der Ansaugkavität ausübt. Im drucklosen Zustand, d.h. wenn kein Gas oder Gasgemisch eingebracht wird, liegt der Silikonkörper 426 an der äußeren Oberfläche des Stützkörpers 420 an.

Der Silikonkörper 426 ist über eine Nut-Federverbindung mit einem geeigneten Profil (z.B. Schwalbenschwanzprofil) mit dem Zungenring 930 verbunden. Der Zungenring 930 liegt auf dem Stützkörper 420 auf und ist mit diesem sowie mit dem Düsenring 920 verbunden, welcher den Zungenring 930, den Stützkörper 420 und den Silikonkörper 426 umfangseitig umgibt. Der Düsenring 920 weist eine Vielzahl von umfangsseitig regelmäßig angeordneten Düsen 922 auf. Die Düsen 922 sind als Bohrungen ausgebildet. Die Bohrungen weisen je nach Dimension des Werkzeugs und des herzustellenden Erzeugnisses einen Durchmesser von 0,5-1,5 mm auf. Weiterhin ist für die Bestimmung des Durchmessers das verwendete Medium und der Abstand zwischen einer Pressfläche 428 und einer Ansaugfläche 532 maßgeblich, bei dem das Absprühen erfolgen soll, sowie die Höhen H₁, H₂ (siehe Fig. 12). In der gezeigten Ausführung von Fig. 9-11 weisen die Düsen 922 eine Länge von ca. 8 mm und einen Durchmesser von 0,8 mm auf. Die gezeigte Ausführung für ein Erzeugnis bzw. Faserkuchen mit einem Durchmesser von etwa 60 mm weist insgesamt 36 Bohrungen als Düsen 922 auf, die gleichmäßig verteilt sind. In weiteren Ausführungen können auch Zweistoffdüsen anstelle von Bohrungen vorgesehen sein, so dass über die Düsenanordnung 900 bspw. ein Luft-Wassergemisch als Medium ausgegeben wird.

Die Düsen 922 münden in ein Reservoir 928, welches mit mindestens einem Anschluss 924 verbunden ist. Die Ausführung in den Figuren 9 bis 11 weist vier gleichmäßig verteilte Anschlüsse 924 zur Medienzufuhr auf. In weiteren Ausführungen kann die Anzahl der Anschlüsse 924 auch vom Gezeigten abweichen, wobei bspw. auch nur ein Anschluss 924 vorgesehen sein kann. Das andere Ende der Düsen 922 für die Medienausgabe ist auf eine Ablenkfläche 934 des Zungenrings 930 gerichtet, die dazu dient, das ausgegebene Medium abzulenken und aufzufächern. Ein Auffächern des Mediums entlang der Ablenkfläche 934 stellt sich durch die Rundung des Zungenrings 930 ein (siehe Fig. 12).

Wie in Fig. 10 weiter gezeigt, steht eine obere Zungenkante des Zungenrings 930 in radialer Richtung von der darüber verlaufenden Abstreiflippe 430 ab, so dass ein aufgefächerter Strahl 940 nicht auf die Abstreiflippe 430 und den Silikonkörper 426 treffen kann.

Die Höhe des Abschnitts des Silikonkörpers 426, welcher von der oberen Zungenkante bis zur Abstreiflippe 430 verläuft, weist eine verhältnismäßig große Höhe auf, damit zum einen bei der relativen Verlagerung des Vorpresswerkzeugs 410 und des Ansaugwerkzeugs 520 während des Schließens bereits frühzeitig ein Abstreifen von Fasern erfolgen kann und zum anderen ein ausreichend großer, komprimierbarer Puffer zum Verpressen im Randbereich vorliegt. Eine entsprechende Höhe für diesen Abschnitt kann bspw. dem 0,8 bis 0,9-fachen der Höhe der Ablenkfläche 934 betragen. Die Ablenkfläche 934 weist eine Länge - je nach Ausführung des Werkzeugs und des herzustellenden Erzeugnisses von 5-30 mm auf, wobei im gezeigten Ausführungsbeispiel der Fig. 9-11 die Länge der Ablenkfläche 934 5 mm beträgt.

Aus der Darstellung von Fig. 11 ist Ausbildung von Kanälen 910 gezeigt, welche sich umfangsseitig in regelmäßigen Abschnitten um einen äußeren Randbereich des Düsenrings 920 der Düsenanordnung 900 erstrecken. Der äußere Randbereich des Düsenrings 920 umgibt eine Rinne 912, in welche im geschlossenen Zustand des Vorpresswerkzeugs 410 und des Ansaugwerkzeugs 520 der Ring 540 eintauchen kann. Zudem kann über die Rinne 912 ausgepresstes Wasser aus dem Faserkuchen sowie Absprühwasser abgeführt werden. In der Regel wird jedoch Absprühwasser, das in den Randbereich eines Faserkuchens im Randbereich der Ansaugfläche 532 trifft, über die Öffnungen 534 und Ansaugkanäle 536 abgesaugt und kann damit nicht in den Maschinenraum einer Formanlage 1000 oder ein Pulpebecken 200 gelangen, wodurch die Konzentration der Pulpe beeinflusst werden oder die Formanlage verschmutzen würde. Das Vorpresswerkzeug 410 mit der Düsenanordnung 900 kann über die angedeuteten Bohrungen mit einer Trägerplatte 412 mittels Schrauben befestigt werden.

Fig. 12 zeigt schematische Darstellungen der Ausbildung einer Zunge 932 und des ausgegebenen Mediums über die Düsenanordnung 900. In den in den Figuren gezeigten Ausführungen wird von im Wesentlichen rotationssymmetrischen Erzeugnissen und entsprechend ausgebildeten Werkzeugkomponenten gesprochen. Ein Absprühen von Randbereichen kann aber genauso bei geradlinigen Randbereichen erfolgen, wobei dann zur Ausbildung einer "Strahlwand" an Medium bspw. spezielle Zungendüsen oder andere Einrichtungen, wie z.B. Ablenkflächen vorgesehen sein können. Die hierin beschriebenen Ausführungen erfordern aufgrund der Krümmung im Randbereich eine entsprechende Ablenkung des ausgegebenen Mediums neben einer Auffächerung zur Bereitstellung eines Flachstrahls.

Ein Flachstrahl wird durch die Krümmung der Ablenkfläche 934 parallel zur Hochachse durch den Luftkanal 422 zusammen mit dem Radius des Zungenrings 930 erreicht, der konzentrisch um die Hochachse verläuft. Das auf die Ablenkfläche 934 treffende Medium wird durch die Krümmung der Ablenkfläche 934 in zwei Richtungen ablenkt, da das Medium der Krümmung der Oberfläche folgt, auf welche das Medium trifft. Der obere Teil des Zungenrings 930 weist eine scharfe Abrisskante auf, die als Zunge 932 bezeichnet wird und sicherstellt, dass die Ablenkung des Strahls 940 um einen Winkel η beibehalten wird. Der Winkel η liegt je nach Ausgestaltung und Dimensionierung der Werkzeuge und von herzustellenden Erzeugnissen zwischen 30° und 45°. Im gezeigten Ausführungsbeispiel beträgt der Winkel η etwa 36°.

Die untere Darstellung von Fig. 12 zeigt eine schematische Darstellung der seitlichen Ablenkung des Mediums, wobei sich aus den Düsen 922 aufgrund der Krümmungen der Ablenkfläche 934 jeweils eine fächerartige Strahlausbildung ergibt. Dabei kommt es zwischen benachbarten Strahlen 940 zu Überlappungen in Bereichen 950. In den Rändern eines Strahls 940 ist dieser jedoch schwächer als im mittleren Bereich, so dass die Überlappung keine negativen Auswirkungen hat und damit über die gesamte Länge des gemeinsamen Strahls, also der Strahlwand, ein im Wesentlichen gleicher Strahl (Druck) ausgegeben wird. Hierzu ist die Ausbildung der Krümmung bzw. Ablenkung über die Ablenkfläche 934 entsprechend anzupassen. In der Regel erfolgt ein seitliches Auffächern in einem Winkel α, der größer 50° ist. Die gesamte Ablenkung kann in Bezug auf eine Höhe H₁ zwischen der Austrittsöffnung von Düsen 922 zu einem Kontaktpunkt, d.h. Oberfläche des Fasermaterials in der Ansaugkavität im Randbereich, oder zwischen der oberen Zungenkante bzw. Abreißkante für den Strahl 940 und der Oberfläche des Fasermaterials in der Ansaugkavität im Randbereich bestimmt werden.

Die Parameter für die Ausbildung der Düsenanordnung 900 und die Höhen H₁, H₂ sowie die Sprühdauer, der Druck und der Startpunkt des Sprühbeginns in Bezug auf den Abstand zwischen der Pressfläche 428 und der Oberfläche des Fasermaterials in der Ansaugkavität im Randbereich während einer Schließbewegung sind je nach Ausbildung und Dimensionierung von Erzeugnissen zu bestimmen und festzulegen. Ferner sind die Schließgeschwindigkeit an das Absprühen (Startpunkt, Dauer, Druck, Medium) anzupassen und aufeinander abzustimmen. In der gezeigten Ausführung kann bspw. bei Wasser als Medium ein Sprühdruck von etwa 3 bar eingestellt werden und das Sprühen für ca. 1 Sekunde erfolgen. Der Abstand zwischen der Oberfläche des Fasermaterials in der Ansaugkavität im Randbereich und der korrespondierenden Pressfläche 428 beträgt dabei vorzugsweise 5 mm, wobei das in Bezug auf den Beginn des Absprühens bzw. der Medienausgabe die Ausgabe bei Erreichen eines solchen Abstands begonnen werden kann und beendet wird, wenn der Abstand kleiner 5 mm ist, oder die Medienausgabe vor Erreichen des Abstands von 5 mm gestartet und beendet wird, wenn der Abstand von 5 mm erreicht wird.

In weiteren Ausführungen kann der Abstand je nach Ausbildung von herzustellenden Erzeugnissen und der daraus resultierenden Werkzeuggestaltung größer oder kleiner 5 mm sein. Vorzugsweise liegt ein solcher Abstand im Bereich zwischen 3 und 15 mm, wobei unter Berücksichtigung der Ablenkung des Flachstrahls eine ausreichende Absprühwirkung erreicht werden kann.

Fig. 13 zeigt ein Verfahren 2000 zum Herstellen von dreidimensionalen Erzeugnissen aus einem faserhaltigen Material. Das Verfahren 2000 kann bspw. in einer in Fig. 1 gezeigten Formanlage 1000 zur Anwendung kommen.

Als vorgelagerte Verfahrensschritte erfolgt die Bereitstellung einer Pulpe und der Werkzeugkomponenten sowie ggf. ein Werkzeugwechsel zur Herstellung der dreidimensionalen Erzeugnisse. Anschließend erfolgt in einem Verfahrensschritt 2010 ein Ansaugen von Fasern aus der Pulpe, wobei ein Ansaugwerkzeug 520 mit Ansaugkörpern 530, welche Ansaugkavitäten ausbilden, in die Pulpe getaucht wird. Während des Ansaugens durch Bereitstellung eines Unterdrucks über Öffnungen 534 und Ansaugkanäle 536 des Ansaugwerkzeugs 520 lagern sich dabei Fasern an der Ansaugfläche 532 ab. Angesaugtes Wasser wird über die Öffnungen 534 und Kanäle 536 abgeführt.

Nach dem Ansaugen der Fasern wird in einem Verfahrensschritt 2020 das Ansaugwerkzeug 520 aus der Pulpe gefahren und zu einer Vorpressstation 400 bewegt, wobei der durch die angesaugten Fasern gebildete Faserkuchen durch eine Beibehaltung des Unterdrucks in den Ansaugkavitäten verbleibt. Das Ansaugwerkzeug 520 wird währenddessen oder danach zu einem Vorpresswerkzeug 410, welches zu den Ansaugkavitäten korrespondierende Vorpresskörper aufweist, ausgerichtet. Danach erfolgt in einem Verfahrensschritt 2030 eine relative Verlagerung des Ansaugwerkzeugs 520 zu dem Vorpresswerkzeug 410, wobei der Abstand zwischen der Oberfläche des Faserkuchens in den Ansaugkavitäten und einer gegenüberliegenden Pressfläche 428 der Vorpresskörper, kontinuierlich reduziert wird. Nach dem Erreichen eines Mindestabstands zwischen der freien Oberfläche des Faserkuchens in den Ansaugkavitäten und der gegenüberliegenden Pressfläche 428 der Vorpresskörper wird über eine Düsenanordnungen 900 im Randbereich der Vorpresskörper ein Medium ausgegeben, welches als Strahlwand unter einem einstellbaren Winkel eine gegenüberliegende Abstreifkante 542 des jeweiligen Ansaugwerkzeugs 520 trifft und dabei Fasern je nach Ausrichtung und Anordnung in den Randbereich des Faserkuchens spült. Die Ausgabe des Mediums wird für eine festlegbare Zeitdauer, bspw. 1 bis 3 Sekunden mit einem relativen Druck von 3 bis 5 bar, aufrechterhalten. Bevor der Abstand zwischen der freien Oberfläche der Faserkuchen und der gegenüberliegenden Pressfläche 428 der Vorpresskörper gegen "0" geht und die Faserkuchen die Pressfläche 428 berühren, wird das Absprühen beendet und eine Abstreiflippe 430 der Vorpresskörper berührt in einem Verfahrensschritt 2050 die Abstreifkante 542 der Ansaugkavitäten, sodass Fasern über die Abstreiflippe 430 zusätzlich in den Randbereich der Faserkuchen geschoben werden. Hierzu ist die Abstreiflippe 430 elastisch ausgebildet und kann komprimiert bzw. verformt werden und entlang der Abstreifkante 542, welche vorzugsweise eine Schräge von mindestens 45 Grad aufweist (siehe Fig. 2 bis 7), bewegt werden.

Anschließend werden die Fasern in den Ansaugkavitäten zwischen den Ansaugflächen 532 und den Pressflächen 428 verpresst. Zusätzlich kann ein Gas oder Gasgemisch über einen Luftkanal 422 in den Vorpresskörpern eingebracht werden, so dass Silikonkörper 426 der Vorpresskörper sich ausdehnen und zusätzlichen Druck auf das Fasermaterial in den Ansaugkavitäten zum Entwässern des Faserkuchen und Verdichten der Fasern ausüben. Zugleich findet weiterhin ein Absaugen von ausgebrachtem Wasser über die Öffnungen 534 und Ansaugkanäle 536 zum Abtransport.

Danach erfolgt in einem Verfahrensschritt 2060 ein Öffnen der beiden Werkzeuge, Ansaugwerkzeug 520 und Vorpresswerkzeug 410, und die so vorgepressten Vorformlinge aus faserhaltigem Material in den Ansaugkavitäten werden über das Ansaugwerkzeug 520 in einem Verfahrensschritt 2070 einer weiteren Station, wie bspw. einer Heißpressstation 600 mit einem Formwerkzeug 610, übergeben. Nach dem Heißverpressen können weitere Formschritte und gegebenenfalls weitere Bearbeitungsschritte erfolgen.

### Bezugszeichenliste

- 100: Rahmen
- 200: Pulpebecken
- 300: Versorgungseinheiten
- 310: Steuereinheit
- 320: Ansaugeinrichtung
- 400: Vorpressstation
- 410: Vorpresswerkzeug
- 412: Trägerplatte
- 420: Stützkörper
- 422: Luftkanal
- 426: Silikonkörper
- 428: Pressfläche
- 430: Abstreiflippe
- 500: Roboter
- 520: Ansaugwerkzeug
- 522: Trägerplatte
- 530: Ansaugkörper
- 532: Ansaugfläche
- 534: Öffnung
- 536: Ansaugkanal
- 540: Ring
- 542: Abstreifkante
- 600: Heißpressstation
- 610: Formwerkzeug
- 700: HMI-Panel
- 800: Fördereinrichtung
- 810: Kamera
- 900: Düsenanordnung
- 910: Kanal
- 912: Rinne
- 920: Düsenring
- 922: Düse
- 924: Anschluss
- 928: Reservoir
- 930: Zungenring
- 932: Zunge
- 934: Ablenkfläche
- 940: Strahl
- 950: Bereich
- 1000: Formanlage
- 2000: Verfahren
- 2010-2070: Verfahrensschritte
- 3000: Becher

## Patentansprüche

1. Werkzeug für eine Verarbeitung von faserhaltigem Material für die Herstellung von dreidimensionalen Erzeugnissen, aufweisend einen Formkörper mit einer dreidimensionalen Oberfläche, welche im Wesentlichen die Gestalt eines zu formenden Erzeugnisses abbildet, wobei der Formkörper einen umlaufenden Randbereich aufweist, ferner aufweisend eine Sprühanordnung, über welche ein Medium zur Ausrichtung von Fasern im Randbereich des Formkörpers und/oder zur Ausrichtung von Fasern im Randbereich eines gegenüberliegenden Werkzeugs mit einem weiteren Formkörper ausgebbar ist.

2. Werkzeug nach Anspruch 1, wobei der Formkörper und der weitere Formkörper eines gegenüberliegenden Werkzeugs unterschiedlich ausgebildet sind.

3. Werkzeug nach Anspruch 1 oder 2, wobei die Sprühanordnung Auslässe aufweist, die in regelmäßigen Abständen angeordnet sind.

4. Werkzeug nach einem der Ansprüche 1 bis 3, wobei die Sprühanordnung ein gemeinsames Reservoir zur Bereitstellung eines Mediums für die Auslässe aufweist.

5. Werkzeug nach Anspruch 4, wobei die Sprühanordnung mindestes eine Zuführung zu dem Reservoir aufweist.

6. Werkzeug nach einem der Ansprüche 1 bis 5, wobei die Sprühanordnung mindestens eine Ablenkanordnung zum Ablenken und/oder Auffächern eines austretenden Medienstroms aufweist.

7. Werkzeug nach Anspruch 6, wobei die Ablenkanordnung eine parallel zum Randbereich des Formkörpers verlaufende durchgehende Ablenkkante aufweist.

8. Werkzeug nach Anspruch 6 oder 7, wobei die Ablenkanordnung einen Ablenkwinkel für einen aus der Sprühanordnung austretenden Medienstrom von 0 bis 85° zur Austrittsichtung aufweist.

9. Werkzeug nach einem der Ansprüche 6 bis 8, wobei die Ablenkanordnung eine Vielzahl an Ablenkzungen aufweist.

10. Werkzeug nach einem der Ansprüche 1 bis 9, wobei die Auslässe als Bohrungen in der Sprühanordnung ausgebildet sind und/oder wobei die Auslässe Düsen, insbesondere Zweistoffdüsen und/oder Zungendüsen sind.

11. Werkzeug nach einem der Ansprüche 1 bis 10, wobei der Formkörper im Randbereich eine Abstreiflippe aufweist.

12. Werkzeug nach einem der Ansprüche 1 bis 11, wobei das Werkzeug ein Vorpresswerkzeug zum Verpressen von dreidimensionalen Vorformlingen aus einem faserhaltigen Material und der Formkörper ein Vorpresskörper ist, wobei die dreidimensionale Oberfläche eine Pressfläche des Vorpresskörpers ist, und wobei der Vorpresskörper aus einem flexiblen Material besteht.

13. Werkzeug nach einem der Ansprüche 1 bis 11, wobei das Werkzeug ein Ansaugwerkzeug zum Ansaugen von Fasern aus einer faserhaltigen Suspension und der Formkörper ein Ansaugkörper ist, wobei die dreidimensionale Oberfläche eine Ansaugfläche des Ansaugkörpers ist.

14. Formanlage zur Herstellung von faserhaltigen Erzeugnissen, aufweisend eine Vorpressstation zum Verpressen von dreidimensionalen Vorformligen aus einem faserhaltigen Material mit mindestens einem Vorpresswerkzeug und eine Ansaugstation mit mindesten einem Ansaugwerkzeug, wobei mindestens eine Sprühanordnung an dem mindestens einen Vorpresswerkzeug oder dem mindestens einen Ansaugwerkzeug angeordnet ist und Auslässe der mindestens einen Sprühanordnung auf einen Randbereich des mindestens einen gegenüberliegenden Ansaugwerkzeugs oder des mindestens einen gegenüberliegenden Vorpresswerkzeugs ausgerichtet sind.

15. Formanlage nach Anspruch 14, aufweisend mindestens ein Vorpresswerkzeug, das nach einem der Ansprüche 1 bis 12 ausgebildet ist, oder mindestens ein Ansaugwerkzeug, das nach einem der Ansprüche 1 bis 11, 13 ausgebildet ist.

16. Formanlage nach Anspruch 14 oder 15, aufweisend eine Einrichtung zur Medienzufuhr, welche mindestens ein Stellglied zur Steuerung der Medienzufuhr zu der mindestens einen Sprühanordnung aufweist, wobei das mindestens eine Stellglied unmittelbar vor einem Reservoir zur Bereitstellung eines Mediums innerhalb der Sprühanordnung und/oder unmittelbar vor Öffnungen der Sprühanordnung angeordnet ist.

17. Formanlage nach einem der Ansprüche 14 bis 16, wobei die Ansaugfläche des Ansaugkörpers und Ansaugkanäle im Randbereich zum Ansaugen von Fasern für eine gegenüber dem restlichen Ansaugkörper reduzierte Saugwirkung eine unterschiedliche Durchlässigkeit aufweisen.

18. Verfahren zur Herstellung von faserhaltigen Erzeugnissen unter Verwendung einer Formanlage nach Anspruch 14 bis 17 aufweisend eine Vorpressstation zum Verpressen von dreidimensionalen Vorformligen aus einem faserhaltigen Material mit mindestens einem Vorpresswerkzeug und eine Ansaugstation mit mindesten einem Ansaugwerkzeug, wobei mindestens eine Sprühanordnung an dem mindestens einen Vorpresswerkzeug oder dem mindestens einen Ansaugwerkzeug angeordnet ist und Auslässe der mindestens einen Sprühanordnung auf einen Randbereich eines Ansaugkörpers des mindestens einen gegenüberliegenden Ansaugwerkzeugs oder eines Vorpresskörpers des mindestens einen gegenüberliegenden Vorpresswerkzeugs ausgerichtet sind, wobei taktweise ein Medienstrom über die Auslässe nach Maßgabe einer Steuerung über ein Stellglied ausgegeben wird, wenn der Abstand zwischen der Ansaugfläche des Ansaugwerkzeugs und der Pressfläche des Vorpresswerkzeugs einen Wert zwischen 1 und 30 mm erreicht.

19. Verfahren nach Anspruch 18, wobei der Medienstrom als Flachstrahl ausgegeben wird.

20. Verfahren nach Anspruch 18 oder 19, wobei der relative Druck zur Bereitstellung des Medienstroms zwischen 0,5 und 10 bar, vorzugsweise zwischen 1 und 4 bar liegt.

21. Verfahren nach einem der Ansprüche 18 bis 20, wobei der Medienstrom nach Maßgabe einer relativen Bewegung der Pressfläche des Vorpresskörpers des mindestens einen Vorpresswerkzeugs und der Ansaugfläche des Ansaugkörpers des mindestens einen Ansaugwerkzeugs für einen Zeitraum von 0,5 bis 5 Sekunden ausgegeben wird.
